# EUROPÄISCHE PATENTSCHRIFT

(11) **EP 0 153 331 B1**
(45) Veröffentlichungstag und Bekanntmachung des Hinweises auf die Patenterteilung: **29.10.1986**
(21) Anmeldenummer: 84902788.3
(22) Anmeldetag: 17.07.1984
(51) Int. Cl.: F02M 57/02

(54) **PUMPEDÜSE FÜR DIE KRAFTSTOFFEINSPRITZUNG BEI BRENNKRAFTMASCHINEN**
PUMP INJECTOR FOR FUEL INJECTION OF INTERNAL COMBUSTION ENGINES
INJECTEUR DE POMPE POUR L'INJECTION DE CARBURANT POUR MOTEURS A COMBUSTION INTERNE

(30) Priorität: 29.07.1983 DE 3327399
(43) Veröffentlichungstag der Anmeldung: 04.09.1985
(73) Patentinhaber: ROBERT BOSCH GMBH, 70442 Stuttgart (DE)
(72) Erfinder: LEBLANC, Jean, F-69003 Lyon (FR); ROSSIGNOL, François, F-69440 Mornant (FR)
(86) Internationale Anmeldenummer: DE8400147
(87) Internationale Veröffentlichungsnummer: WO8500638

## Beschreibung

### Stand der Technik

Die Erfindung geht aus von einer Pumpedüse gemäss dem gattungsbildenden Oberbegriff des Hauptanspruchs. Es ist bereits eine Pumpedüse dieser Bauart bekannt (DE-A-32 26 238), bei der Kolbeneinspritzpumpe und Einspritzdüse in einem gemeinsamen Pumpengehäuse zu einer an den Zylinderkopf der Brennkraftmaschine angebauten Baueinheit zusammengefasst sind. Abweichend von der sonst üblichen gleichachsigen, d.h. hintereinander angeordneten Bauweise stehen bei der bekannten Pumpedüse die auch als Wirkungslinie der Einspritzpumpe bezeichnete Längsachse des Pumpenkolbens und die Längsachse der Einspritzdüse in einem vorzugsweise rechten Winkel zueinander. Diese Massnahme wurde getroffen, um eine gedrängte Bauweise zu erreichen und die Pumpkräfte an einer Stelle des Zylinderkopfes abzufangen, die entfernt von der Aufnahmebohrung für die Einspritzdüse liegt. Dies hat den Vorteil, dass Durchmesser und Bauform der Einspritzdüse und die diese Düse umgebenden Wandstärken im Zylinderkopf optimal ausgelegt werden können. Dies ist möglich, weil die sehr hohen, in der Grössenordnung von 2000 N liegenden Pumpkräfte an einer Stelle des Zylinderkopfes abgefangen werden, die entsprechend stark dimensioniert werden kann. Dazu stützt sich die in Figur 2 der vorgenannten Offenlegungsschrift beschriebene Pumpedüse mit einer von der Nockenwelle abgewandten stirnseitigen Abstützfläche an einer entsprechenden Fläche des Zylinderkopfes ab. Die seitlich in einem Winkel zur Pumpenkolbenlängsachse angeordnete Einspritzdüse ragt, von einerAufnahmebohrung im Zylinderkopf aufgenommen, in den Arbeitszylinder der Brennkraftmaschine hinein und hat keine Pump- und Spannkräfte zu übertragen. Nachteilig bei dieser Anordnung ist aber, dass die Lagetoleranzen der Abstützflächen der seitlich angebauten Einspritzdüse und der Aufnahmebohrung im Zylinderkopf äusserst eng toleriert werden müssen, damit keine Spann- und Klemmkräfte auf die Einspritzdüse einwirken können. Dies ist besonders deshalb kritisch, weil der Zylinderkopf sehr grossen Temperaturdifferenzen unterworfen ist und die Wärmedehnungen des Zylinderkopfes und des Pumpengehäuses zusätzlich zu den Fertigungstoleranzen zu Abweichungen in der Anbaulage führen. Ziel der Erfindung ist es nun, die Pumpkräfte so im Zylinderkopf abzufangen, dass auch bei grossen Temperaturabweichungen und den vorkommenden Fertigungstoleranzen keine die Einspritzdüse belastenden Kräfte auf diese einwirken können.

### Vorteile der Erfindung

Bei der erfindungsgemässen Pumpedüse mit den kennzeichnenden Merkmalen des Hauptanspruchs werden durch den mit seiner nach aussen weisenden Stirnfläche die am Abstützlager anliegende Abstützfläche bildenden Gegenkolben die vom Einspritzdruck im Pumpenarbeitsraum ausgehenden Pumpkräfte direkt in den Zylinderkopf übertragen, ohne dass diese Kräfte in das Pumpengehäuse eingeleitet werden. Damit ist die an den mindestens annähernd rechtwinklig zur Längsachse des Pumpenkolbens vorspringenden Gehäuseansatz angebaute Einspritzdüse und die zugehörige Aufnahmebohrung vollkommen von den Pumpkräften entlastet. So werden bei dem gemäss Anspruch 2 als schwimmender Kolben in eine mit gleichbleibendem Durchmesser bis zum Endabschnitt des Pumpengehäuses durchgeführte Verlängerung des Pumpenzylinders eingepassten Gegenkolben die vom Pumpenkolben über den unter Druck gesetzten Kraftstoff auf den Gegenkolben übertragenen Pumpkräfte vollständig in das Abstützlager eingeleitet. Es ist allerdings auch möglich, durch geringe Durchmesserunterschiede am Pumpenkolben und Gegenkolben mit den entsprechend ausgebildeten Bohrungsabschnitten im Pumpenzylinder eine Druckschulter zu bilden, die zusätzlich, z.B. von der Stösselfeder herrührende, Antriebskräfte kompensiert.

Weitere vorteilhafte Massnahmen und konstruktive Ausgestaltungen und Verbesserungen sind den Unteransprüchen 3 bis 6 zu entnehmen. So wird durch die kennzeichnenden Merkmale des Anspruchs 3 der auch bei engen Toleranzen unvermeidliche Leckkraftstoff gezielt in eine Leckkraftstoffleitung abgeführt. Das gemäss Anspruch 4 sich sowohl am Gegenkolben als auch am Pumpengehäuse abstützende Federelement bewirkt eine immer kraftschlüssige, auch beim Saughub des Pumpenkolbens wirksame Abstützung des Gegenkolbens am Abstützlager und kompensiert mit seiner Vorspannkraft F₂ eine entsprechende mittlere Vorspannkraft F, der Stösselfeder der Einspritzpumpe. Damit werden auch zusätzlich vom Antrieb herrührende, das Pumpengehäuse beaufschlagende, allerdings im Vergleich zu den Pumpdrücken geringe Antriebskräfte weitgehend von der Einspritzdüse ferngehalten und ebenfalls über den Gegenkolben auf das Abstützlager übertragen. Durch die in Anspruch 5 angegebene Verstellbarkeit des Abstützlagers können Fertigungstoleranzen ausgeglichen und die Vorspannkraft F₂ sowie der Totraum bzw. das Volumen des Pumpenarbeitsraumes eingestellt werden.

### Zeichnung

Zwei Ausführungsbeispiele der erfindungsgemässen Pumpedüse sind in der Zeichnung dargestellt und werden nachfolgend näher beschrieben. Es zeigen Figur 1 das erste Ausführungsbeispiel anhand einer teilweise im Längsschnitt und stark vereinfacht dargestellten, in den Zylinderkopf der Brennkraftmaschine eingebauten Pumpedüse und Figur 2 einen Längsschnitt durch das zweite, praktisch ausgeführte Ausführungsbeispiel.

### Beschreibung der Ausführungsbeispiele

In dem in Figur 1 stark vereinfacht dargestellten ersten Ausführungsbeispiel der erfindungsgemässen Pumpedüse 10 nimmt das mit 11 bezeichnete Pumpengehäuse eine Kolbeneinspritzpumpe 12 auf und trägt zusätzlich eine im rechten Winkel zur Längsachse A eines Pumpenkolbens 13 angeord-

nete Einspritzdüse 14 bekannter Bauart. Die Einspritzdüse 14 ist über einen seitlich aus einem Pumpenarbeitsraum 15 ausmündenden Druckkanal 16 an diesen Pumpenarbeitsraum 15 angeschlossen und mit einem seitlich, mindestens annähernd rechtwinklig zur Längsachse A des Pumpenkolbens 13 vorspringenden Gehäuseansatz 11 a des Pumpengehäuses 11 verschraubt.

Die Einspritzdüse 14 ist in eine Aufnahmebohrung 17 eines Zylinderkopfes 18 der zugehörigen Brennkraftmaschine eingesetzt und in an sich bekannter Weise über Spannpratzen oder Stehbolzen 19 am Zylinderkopf 18 befestigt. Durch diese Befestigung wird die gesamte Pumpedüse 10 im Zylinderkopf 18 gehalten, da sich durch die nachstehend im einzelnen beschriebene erfindungsgemässe Ausgestaltung der Pumpedüse 10 eine zusätzliche Befestigung des Einspritzpumpenteiles erübrigt.

Der in einem Pumpenzylinder 21 gleitbar geführte Pumpenkolben 13 wird von einem Nocken 22a einer Motornockenwelle 22 der Brennkraftmaschine unter Zwischenschaltung eines Stössels 23 in Hubrichtung, d.h. in Richtung seiner Längsachse A, betätigt und beaufschlagt dabei den Pumpenarbeitsraum 15. Dieser von einem Abschnitt des Pumpenzylinders 21 gebildete Pumpenarbeitsraum 15 ist einerseits vom Pumpenkolben 13 und andererseits von einer inneren Stirnfläche 24a eines Gegenkolbens 24 durch entsprechend enge Passung der zugehörigen Bauteile druckdicht abgeschlossen. Eine der inneren Stirnfläche 24a abgewandte, nach aussen weisende Stirnfläche 24b des Gegenkolbens 24 liegt unter der hydraulischen Kraft des unter Druck im Pumpenarbeitsraum 15 befindlichen Kraftstoffes an einem Abstützlager 25 an und wird deshalb nachfolgend auch als Abstützfläche 24b bezeichnet. Dieses Abstützlager 25 ist ein fester Bestandteil des Zylinderkopfes 18 und nimmt die gesamte, vom Pumpenkolbenantrieb herrührende und über den unter Druck gesetzten Kraftstoff im Pumpenarbeitsraum 15 auf den Gegenkolben 24 übertragene Pump- bzw. Reaktionskraft F auf, so dass das Pumpengehäuse 11 weitgehend entlastet ist. Der als schwimmender Kolben ausgebildete Gegenkolben 24 ist dazu im Bereich eines der Motornokkenwelle 22 abgewandten Endabschnittes 11 b des Pumpengehäuses 11 in eine mit gleichbleibendem Durchmesser D bis zu diesem Endabschnitt 11 b durchgeführte Verlängerung 21 a des Pumpenzylinders 21 eingepasst. Die Abstützfläche 24b des Gegenkolbens 24 bildet dabei die äusserste axiale Erstreckung der Einspritzpumpe 12 in Richtung der Pumpenkolbenlängsachse A.

Die von den Antriebskräften des Pumpenkolbens 13 auf den im Pumpenarbeitsraum 15 befindlichen Kraftstoff übertragenen Druckkräfte ergeben ihrerseits wiederum die in zwei Richtungen wirkenden und mit F bezeichneten Reaktionskräfte bzw. Pumpkräfte. Da sich die radial wirkenden Kräfte aufheben, ist das Pumpengehäuse 11 durch die Verwendung des Gegenkolbens 24 so weitgehend von in Richtung der Längsachse A des Pumpenkolbens 13 wirkenden Kräften entlastet, dass zu dem bereits bekannten Vorteil der durch die Winkel bauart der Pumpedüse 10 bewirkten niedrigen Bauhöhe die toleranzunempfindliche und von den Pumpkräften entlastete Befestigung der Einspritzdüse 14 im Zylinderkopf 18 als besonders hervorstehender Vorteil der erfindungsgemässen Anordnung zum Tragen kommt.

Bei dem in Figur 2 im Längsschnitt mit allen konstruktiven Einzelheiten dargestellten, praktisch ausgeführten zweiten Ausführungsbeispiel sind im wesentlichen gleiche Bauteile gleich bezeichnet, abweichend gestaltete Teile mit einem Indexstrich versehen und neue Teile neu bezeichnet.

In die Mantelfläche des ohne einen Bund aus einem vollzylindrischen Teil gleichen Durchmessers gefertigten Gegenkolbens 24'sind, von Pumpenarbeitsraum 15 aus gesehen, drei hintereinander liegende Ringnuten 26, 27 und 28 eingearbeitet, von denen die dem Pumpenarbeitsraum 15 nächstliegende als eine mit einer Leckkraftstoffleitung 29 verbundene Leckkraftstoffrückführnut 26 dient. Die zweite Ringnut 27 nimmt einen den Austritt von Leckkraftstoff nach aussen verhindernden Dichtring 31 auf und in die dritte Ringnut 28 ist ein einen radialen Vorsprung bildender Sprengring 32 eingesetzt. Die von der nach aussen weisenden Stirnfläche gebildete Abstützfläche 24b' am Gegenkolben 24' wird unter der Vorspannkraft eines beim vorliegenden Beispiel von einer Tellerfeder gebildeten Federelements 33 gegen das Abstützlager 25' gedrückt und stützt sich dabei einerseits an dem vom Sprengring 32 gebildeten radialen Vorsprung des Gegenkolbens 24' und andererseits am Endabschnitt 11 b des Pumpengehäuses 11 ab.

Das Abstützlager 25' für den Gegenkolben 24' ist von einem zur Einstellung seiner Einbaulage verstellbaren, in den Zylinderkopf 18 der Brennkraftmaschine eingeschraubten und lagegesichert befestigten Schraubteil gebildet. Dadurch können Einbautoleranzen ausgeglichen werden. Der Einbau der Pumpedüse 10' wird zudem bei nach rechts herausgedrehtem Abstützlager 25' erleichtert und die Einbaulage des Gegenkolbens 24' kann stufenlos eingestellt werden. Dabei können einerseits Fertigungstoleranzen ausgeglichen werden und andererseits die Vorspannkraft F₂ der Tellerfeder 33 so verändert werden, dass sie gleich der mit F₁ bezeichneten Kraft gemacht werden kann. Bei F₁ handelt es sich um den Mittelwert der bei den Hubbewegungen des Pumpenkolbens 13 vom Stössel 23 auf eine Stösselfeder 34 und von dieser über einen Flansch 35a einer Führungshülse 35 für den Stössel 23 auf das Pumpengehäuse 11 übertragenen Vorspannkraft ist. Die die Kräfte F₁ und F₂ darstellenden Pfeile sind der klareren Darstellung wegen nach aussen versetzt eingezeichnet worden. Die rein bauraummässigen Vorteile der gewählten Bauart der Pumpedüse 10' ist aus Figur 2 besonders deutlich zu ersehen.

## Patentansprüche

1. Pumpedüse für die Kraftstoffeinspritzung bei

Brennkraftmaschinen, insbesondere für Dieselmotoren, mit einem eine Kolbeneinspritzpumpe (12) aufnehmenden und eine Einspritzdüse (14) tragenden Pumpengehäuse (11), das einen über einen Stössel (23) von einer Motornockenwelle (22) betätigbaren und in einem Pumpenzylinder (21 ) gleitbaren Pumpenkolben (13) sowie einen vom Pumpenkolben (13) beaufschlagbaren Pumpenarbeitsraum (15) aufnimmt, an den über einen seitlich ausmündenden Druckkanal (16) die Einspritzdüse (14) angeschlossen ist, mit einem seitlich, mindestens annähernd rechtwinklig zur Längsachse (A) des Pumpenkolbens (13) vorspringenden Gehäuseansatz (11 a), mit dem die in eine Aufnahmebohrung (17) des Zylinderkopfes (18) der Brennkraftmaschine eingesetzte Einspritzdüse (14) verschraubt ist, und mit einer in Richtung der Pumpenkolbenlängsachse (A) die äusserste axiale Erstreckung der Einspritzpumpe (12) bildenden, im Bereich eines der Motornokkenwelle (22) abgewandten Endabschnittes (11 b) des Pumpengehäuses (11) befindlichen Abstützfläche (24b), die an einem am Zylinderkopf (18) der Brennkraftmaschine befindlichen Abstützlager (25) anliegt, dadurch gekennzeichnet, dass die am Abstützlager (25; 25') anliegende Abstützfläche (24b; 24b') von einer nach aussen weisenden Stirnfläche eines in Verlängerung der Pumpenkolbenlängsachse (A) in den Pumpenzylinder (21 ) eingesetzten und mit einer inneren Stirnfläche (24a) den Pumpenarbeitsraum (15) druckdicht abschliessenden Gegenkolbens (24; 24') gebildet ist.

2. Pumpedüse nach Anspruch 1, dadurch gekennzeichnet, dass der Gegenkolben (24; 24') als schwimmender Kolben in eine mit gleichbleibendem Durchmesser (D) bis zum Endabschnitt (11 b) des Pumpengehäuses (11) durchgeführte Verlängerung (21a) des Pumpenzylinders (21) eingepasst ist.

3. Pumpedüse nach Anspruch 2, dadurch gekennzeichnet, dass in der Mantelfläche des Gegenkolbens (24') mindestens zwei Ringnuten (26, 27) vorhanden sind, von denen die dem Pumpenarbeitsraum (15) nächstliegende als eine mit einer Leckkraftstoffleitung (29) verbundene Leckkraftstoffrückführnut (26) dient und die zweite Ringnut (27) einen Dichtring (31 ) aufnimmt.

4. Pumpedüse nach Anspruch 2 oder 3, dadurch gekennzeichnet, dass die Abstützfläche (24b') des Gegenkolbens (24') unter der Vorspannkraft eines sich am Endabschnitt (11 b) des Pumpengehäuses (11) und an einem radialen Vorsprung (32) des Gegenkolbens (24') abstützenden Federelements (33) gegen das Abstützlager (25') gedrückt wird.

5. Pumpedüse nach einem der Ansprüche 1 bis 4, dadurch gekennzeichnet, dass das Abstützlager (25') für den Gegenkolben (24') von einem verstellbaren, in den Zylinderkopf (18) der Brennkraftmaschine eingeschraubten und lagegesichert befestigten Schraubteil gebildet ist.

6. Pumpedüse nach Anspruch 4 in Verbindung mitAnspruch 3, dadurch gekennzeichnet, dass der radialeVorsprung (32) am Gegenkolben (24') von einem in eine dritte Ringnut (28) eingesetzten Sprengring gebildet ist.

## Claims

1. Pump injector for fuel injection in internal combustion engines, particularly for diesel engines, comprising a pump casing (11)whichholds a piston injection pump (12) and carries an injection nozzle (14) and which holds a pump piston (13) adapted to be actuated by means of a tappet (23) of an engine camshaft (22) and to slide in a pump cylinder (21) and also contains a pump working chamber (15) which is loadable by the pump piston (13) and to which the injection nozzle (14) is connected via a pressure duct (16) which leads out laterally;
also comprising a casing attachment (1 a) which projects laterally and at least approximately at right angles to the longitudinal axis (A) of the pump piston (13) and to which the injection nozzle (14) inserted into a receiving bore (17) on the cylinder head (18) of the internal combustion engine is screwed; and
further comprising a support surface (24b) which forms the outermost boundary of the axial length of the injection pump (12) and is situated in the region of an end portion (11 b), remote from the engine camshaft (22), of the pump casing (11), and which lies against a support bearing (25) on the cylinder head (18) of the internal combustion engine,
characterized in that the supporting surface (24b; 24b') lying against the support bearing (25, 25') is formed by an outwardly facing end face of an opposed piston (24; 24') which is inserted into the pump cylinder (21 ) in line with the longitudinal axis (A) of the pump piston and pressuretightly closes the pump working chamber (15) by means of an inner end face (24a).

2. Pump injector according to Claim 1, characterized in that the opposed piston (24; 24') is fitted, as a floating piston, into an extension (21 a) of the pump cylinder (21), which extension extends with uniform diameter (D) to the end portion (11 b) of the pump casing (11).

3. Pump injector according to Claim 2, characterized in that in the peripheral surface of the opposed piston (24') there are provided at least two annular grooves (26, 27), of which the one lying nearest the pump working chamber (15) serves as a fuel leak return groove (26) connected to a fuel leak pipe (29) and the second annular groove (27) holds a sealing ring (31 ).

4. Pump injector according to Claim 2 or 3, characterized in that the supporting surface (24b') of the opposed piston (24') is pressed against the support bearing (25') by the prestress force of a spring element (33) supported against the end portion ( 11 b) of the pump casing (11) and a radial projection (32) on the opposed piston (24').

5. Pump injector according to one of Claims 1 to 4, characterized in that the support bearing (25') for the opposed piston (24') is formed by an adjustable screw part screwed into the cylinder head (18) of the internal combustion engine and secured in position.

6. Pump injector according to Claim 4 in conjunction with Claim 3, characterized in that the radial projection (32) on the opposed piston (24') is formed by a circlip inserted into a third annular groove (28).

## Revendications

1. Injecteur de pompe pour l'injection de carburant dans des moteurs à combustion interne, notamment pour des moteurs Diesel, avec un boîtier de pompe (11) dans lequel est logée une pompe d'injection à piston (12) et qui porte une buse d'injection (14), boîtier dans lequel est logé un piston de pompe (13) susceptible d'être actionné par l'intermédiaire d'un poussoir (23) par un arbre à came (22) du moteur, et susceptible de glisser dans un cylindre de pompe (21), ainsi qu'une chambre de travail (15) de la pompe susceptible d'être sollicitée par le piston de pompe (13), et à laquelle est raccordée, par un canal de pression (16) débouchant latéralement, la buse d'injection (14), ce boîtier comportant un appendice (11 a) faisant saillie au moins approximativement à angle droit par rapport à l'axe longitudinal (A) du piston de pompe (13), sur lequel est vissée la buse d'injection (14) logée dans un perçage (17) de la culasse de cylindre (18) du moteur à combustion interne, et le boîtier comportant une surface d'appui (24b) constituant dans la direction de l'axe longitudinal (A) du piston de la pompe l'extension axiale extrême de la pompe d'injection (12), et se trouvant au voisinage d'une partie terminale (11 b), opposée à l'arbre à came (22) du moteur, du boîtier de pompe (11 ), et cette surface d'appui s'appliquant contre un support d'appui (25) placé sur la culasse de cylindre (18) du moteur à combustion interne, injecteur de pompe caractérisé en ce que la surface d'appui (24b; 24b') s'appliquant sur le support d'appui (25; 25') est constituée par une face frontale tournée vers l'extérieur d'un piston antagoniste (24; 24') placé dans le cylindre de pompe (21 ) dans un prolongement de l'axe longitudinal (A) du piston de pompe, et dont une face frontale interne (24a) ferme de façon étanche à la pression la chambre de travail (15) de la pompe.

2. Injecteur de pompe selon la revendication 1, caractérisé en ce que le piston antagoniste (24; 24') est ajusté sous la forme d'un piston flottant dans un prolongement (21a) du cylindre de pompe (21), se poursuivant avec un diamètre constant (D) jusqu'à l'extrémité (11 b) du boîtier de pompe (11).

3. Injecteur de pompe selon la revendication 2, caractérisé en ce que dans la surface enveloppe du piston antagoniste (24'), il est prévu au moins deux gorges annulaires (26, 27) dont la plus proche de la chambre de travail (15) de la pompe joue le rôle d'une gorge de retour (26) de fuite de carburant, reliée à une canalisation (29) de fuite de carburant, tandis que dans la seconde gorge annulaire (27) est logé un joint torique (31 ).

4. Injecteur de pompe selon la revendication 2 ou 3, caractérisé en ce que la surface d'appui (24b') du piston antagoniste (24') est pressée contre le support d'appui (25') sous l'action de précontrainte d'un élément élastique (33) prenant appui sur l'extrémité (11 b) du boîtier de pompe (11) et sur une saillie radiale (32) du piston antagoniste (24').

5. Injecteur de pompe selon une des revendications 1 à 4, caractérisé en ce que le support d'appui (25') pour le piston antagoniste (24') est constitué par une pièce filetée réglable, vissée dans la culasse de cylindre (18) du moteur à combustion interne et bloquée en position.

6. Injecteur de pompe selon la revendication 4, en liaison avec la revendication 3, caractérisé en ce que la saillie radiale (32) sur le piston antagoniste (24') est constituée par un anneau élastique inséré dans une troisième gorge annulaire (28).
